# EUROPÄISCHE PATENTSCHRIFT

(11) **EP 0 150 395 B1**
(45) Veröffentlichungstag und Bekanntmachung des Hinweises auf die Patenterteilung: **15.06.1988**
(21) Anmeldenummer: 84115431.3
(22) Anmeldetag: 14.12.1984
(51) Int. Cl.: B65D 88/12

(54) **Stapelbarer Behälter**
Stackable container
Conteneur destiné à être empilé

(30) Priorität: 10.01.1984 DE 3400581; 06.09.1984 DE 3432830
(43) Veröffentlichungstag der Anmeldung: 07.08.1985
(73) Patentinhaber: EDELHOFF POLYTECHNIK GMBH & CO., D-58640 Iserlohn (DE)
(72) Erfinder: Edelhoff, Gustav-Dieter, D-5860 Iserlohn (DE)
(74) Vertreter: Lorenz, Eduard

(56) Entgegenhaltungen:
- DE-A- 1 556 098
- FR-A- 1 181 764
- US-A- 2 699 910

## Beschreibung

Die Erfindung betrifft einen quaderförmigen stapelbaren Behälter, der unterhalb der Eckbereiche seiner Bodenplatte mit Fußstücken und oberhalb seines Deckels mit mit den Fußstücken fluchtenden Aufnahmestücken versehen ist.

Beispielsweise aus den DE-PS 26 12 691 und 27 34 271 bekannte Behälter dieser Art sind in diese einfassenden Rahmenkonstruktionen gehaltert, die aus zu den vertikalen Behälterkanten parallel Verlaufenden Stützen und diese verbindenden Querträgern bestehen. Die die Behälter einfassenden Rahmenkonstruktionen schützen zwar die Behälter vor Beschädigungen, was insbesondere wünschenswert ist, wenn in diesen gefährliche Stoffe gelagert sind, sie verteuern jedoch die Behäiterkonstruktion beträchtlich.

Aufgabe der Erfindung ist es daher, einfachere stapelbare Behälter ohne diese halternde Rahmenkonstruktionen zu schaffen, die im wesentlichen den gleichen Anforderungen genügen, wie die bekannten Behälter.

Erfindungsgemäß wird diese Aufgabe dadurch gelöst, daß die Bodenplatte im Eckbereich gegenüberliegender Seiten einstückig mit um drei zu der Seitenkante parallelen und im Abstand voneinander angeordneten Biegelinien nach innen um etwa jeweils 90° abgekanteten, die Fußstücke bildenden Fortsätzen versehen ist, daß mit den gegen die Bodenplatte gerichteten Schenkeln der Fußstücke zu diesen parallele U- oder Kastenprofilstücke verschweißt sind, die niedriger sind als diese und zusätzlich mit der Bodenplatte verschweißt sind, daß mit den oberen Randbereichen der Seitenwände ein aussteifendes, umlaufendes, im Querschnitt U-förmiges Randprofil verschweißt ist und daß auf die Eckbereiche dieses Randprofils dieses überragende, die Aufnahmestücke bildende Winkelstücke geschweißt sind.

Der erfindungsgemäße Behälter zeichnet sich durch eine besonders einfache Konstruktion aus. Die Fußstücke sind durch einfaches Abkanten von mit der Bodenplatte einstückig verbundenen Fortsätzen gebildet. Zur Stabilisierung dieser Fußstücke sind mit diesen U- oder Kastenprofilstücke verschweißt, die von jeweils gegenüberliegenden Seiten her das Einfahren von Gabelstaplerzinken zum Zwecke des Transports der Behälter gestatten.

Die abgewinkelten Fortsätze sind jeweils nur so lang ausgebildet, daß auf den Seiten, die an den mit den Profilstücken versehenen Seiten angrenzen, die Gabelstaplerzinken unter den Behälterboden zwischen den die Fußstücke bildenden Fortsätzen greifen können.

Bei dem erfindungsgemäßen Behälter ist der obere Randbereich des Behälteroberteils durch ein U-förmiges Randprofil ausgesteift, mit dessen Eckbereichen die die Aufnahmestücke bildenden Winkelstücke verschweißt sind.

Nach einem zweiten Vorschlag wird die gestellte Aufgabe dadurch gelöst, daß die Bodenplatte zur Bildung eines U-förmigen Bodenprofils mit . über ihre Kanten hinaus verlängerten lappenartigen Fortsätzen versehen ist, die durch rechtwinkelige Ausschnitte voneinander getrennt sind, so daß deren Längen den Längen der zugehörigen Kanten der Bodenplatte entsprechen, und die nach unten und innen um zu den Kanten parallele Linien rechtwinkelig abgebogen sind, daß in den Eckbereichen die Stirnkanten der entsprechend ausgeschnittenen Fortsätze miteinander verschweißt sind, daß mit den oberen Randbereichen der Seitenwände ein aussteifendes, umlaufendes, im Querschnitt U-förmiges Randprofil verschweißt ist und daß auf die Eckbereiche dieses Randprofils dieses überragende, die Aufnahmestücke bildende Winkelstücke geschweißt sind. Bei dieser zweiten erfindungsgemäßen Lösung ist die Bodenkonstruktion dadurch vereinfacht, daß von der Bodenplatte, die mit den Seitenwänden verschweißt ist, die lappenartigen Fortsätze zur Bildung eines umlaufenden U-förmigen Bodenprofils abgewinkelt sind, das dem Behälter eine gute Stabilität und Standfestigkeit verleiht. Die außenliegenden Seiten dieses U-förmigen Bodenprofils, dessen oberen Schenkel gleichsam durch die Randbereiche der Bodenplatte gebildet sind, können mit Ausschnitten zum Einführen von Gabelstaplerzinken versehen sein.

In erfinderischer Weiterbildung ist vorgesehen, daß das die oberen Randbereiche der Seitenwände aussteifende U-förmige Randprofil durch über die Kanten der Deckplatte hinaus verlängerte lappenartige Fortsätze gebildet ist, die durch rechtwinkelige Ausschnitte voneinander getrennt sind, so daß deren Längen den jeweils zugehörigen Längen der Kanten der Deckplatte entsprechen und die nach oben und innen um zu den Kanten parallele Linien rechtwinkelig abgebogen sind, und daß in den Eckbereichen die Stirnkanten der entsprechend ausgeschnittenen Fortsätze miteinander verschweißt sind. Nach dieser Ausgestaltung ist das obere U-förmige Randprofil einstückig mit der Deckplatte ausgebildet.

Um nach der ersten Ausführungsform das Einführen der Fußstücke in die zugehörigen Aufnahmestücke beim Stapeln zu erleichtern, sind die Abwinkelungen der Fortsätze leicht spitzwinkelig und die zweiten Abwinkelungen entsprechend stumpfwinkelig ausgeführt.

Nach einer anderen Ausgestaltung der Erfindung ist vorgesehen, daß beide Schenkel des umlaufenden U-förmigen Blech- oder Profilstücks mit dem Randbereich der Seitenwände verschweißt sind und der obere Schenkel die Auflagefläche für den Behälterdeckel bildet. Damit der den oberen Schenkel des Blech- oder Profilstücks überragende Deckel die Stapelung nicht behindert, sind bei dieser Ausgestaltung die Winkelstücke oberhalb des Deckels mit zusätzlichen Aufnahmeplatten für die Fußstücke verschweißt.

Die Festigkeit des Behälters ist in weiterer Ausgestaltung der Erfindung dadurch vergrößert, daß die Seitenwände zylinderschalenförmig nach außen gewölbt sind. Die den oberen Randbereich einfassenden Schenkel des Randprofils sind in der entsprechenden Ausführungsform dann mit entsprechenden bogenförmigen Ausschnitten versehen.

Ausführungsbeispiele der Erfindung werden nachstehend anhand der Zeichnung näher erläutert. In dieser zeigt
Fig. 1 eine Seitenansicht eines stapelbaren Behälters, _{I}
Fig. 2 die andere Seitenansicht des stapelbaren Behälters nach Fig. 1,
Fig. 3 eine Draufsicht auf den Behälter nach den Fig. 1 und 2,
Fig. 4 eine Seitenansicht einer zweiten Ausführungsform eines stapelbaren Behälters,
Fig. 5 die andere Seitenansicht des stapelbaren Behälters nach Fig. 4,
Fig. 6 eine Draufsicht auf den Behälter nach den Fig. 4 und 5,
Fig. 7 eine Draufsicht auf den flachliegenden Zuschnitt der Deckplatte,
Fig. 8 eine Draufsicht auf die Deckplatte nach Fig. 7 nach Biegen und Verschweißen der lappenartigen Fortsätze zu einem U-förmigen Randprofil,
Fig. 9 einen Schnitt längs der Linie A - B in Fig. 7 durch die Deckplatte,
Fig. 10 eine Draufsicht auf den flachliegenden Zuschnitt der Bodenplatte mit lappenartigen Fortsätzen,
Fig. 11 eine Unteransicht der Bodenplatte nach Fig. 10 nach Biegen und Verschweißen der Fortsätze zu einem U-förmigen Bodenprofil,
Fig. 12 eine Draufsicht auf die Bodenplatte und
Fig. 13 + 14 Seitenansichten der Bodenplatte, teilweise im Schnitt.

Der in den Fig. 1 bis 3 dargestellte stapelbare Behälter 1 besteht aus einer Bodenplatte 2 aus Blech, die mit den Seitenwandungen 3, 4, 5, 6 verschweißt ist. Die Bodenplatte 2 ist sowohl auf ihrer aus Fig. 1 ersichtlichen linken und rechten Seite in ihren Eckbereichen einstückig mit Fortsätzen versehen, die um die Biegelinien 4', 5', 6' zur Bildung des Fußstücks 7 nach innen hin abgekantet sind. Um die Biegelinie 4' ist der Fortsatz leicht spitzwinkelig und um die Biegelinie 5' leicht stumpfwinkelig abgebogen, um dem Fußstück 7 eine leicht abgeschrägte Außenseite 8 zu verleihen. Der durch die Abwinkelung um die Biegelinie 6' gebildete kurze aufragende Schenkel 9 ist in der dargestellten Weise mit dem U-Profilstück 10 verschweißt, dessen Schenkel mit der Bodenplatte 2 des Behälters verschweißt sind. Das Fußstück 7 ist höher als die Profilstücke 10.

Wie aus Fig. 2 ersichtlich ist, verlaufen die Stirnränder der durch die Abwinkelungen 4 bis 6 gebildeten Fußstücke 8 leicht keilförmig nach innen. Auf diese Ränder ist die Platte 11 geschweißt, um die Fußstücke 8 zu schließen und diese auch stirnseitig mit einer leicht keilförmig nach innen geneigten Abschlußplatte zu versehen.

Der Abstand der U-Profilstücke 10 ist so gewählt, daß zum Transport der Behälter in diese ein Gabelstapler mit seinen Zinken eingreifen kann.

Wie aus Fig. 2 ersichtlich ist, ist auch der Abstand der Fußstücke 7 voneinander so groß, daß zwischen diesen ein Gabelstapler mit seinen Zinken unter die Bodenplatte 2 greifen kann.

Die Seitenwandungen 3 und 5 sind mit abgewinkelten Seitenkanten versehen, mit denen diese die Seitenkanten der Seitenwandungen 4 und 6 übergreifen. Die übergreifenden Schenkel sind jeweils mit den angrenzenden Seitenwandungen 4, 5 verschweißt. Weiterhin sind die Seitenwandungen in üblicher Weise mit der Bodenplatte 2 verschweißt. Die Seitenplatten 3 bis 6 sind dadurch mit einer Bombierung versehen, daß sie zylinderschalenförmig nach außen gewölbt sind.

Auf die oberen Stirnkanten der Seitenwandungen 3 bis 6 ist das Behälteroberteil 16 aufgesetzt, das aus der Deckplatte 30 mit dem durch die Abwinkelungen der Fortsätze 31 bis 34 gebildeten umlaufenden U-förmigen Randprofil 12 besteht (Fig. 7, 8). Auf die Eckbereiche des Randprofils 12 sind Winkelstücke 14 geschweißt, die die Aufnahmestücke bilden. Die Fußstücke 8 stehen bei ihrer Stapelung auf den oberen Schenkeln 15 (Fig. 3) des Randprofils 12 und werden seitlich durch die Winkelprofile 14 gehalten.

Die Deckplatte 30 ist sternförmig mit breiten kanalförmigen aussteifenden Sicken 17 versehen, deren Form aus Fig. 9 ersichtlich ist. Die Sicken 17 verlaufen jeweils auf den Mittellinien und auf den Diagonalen.

Die Deckplatte 30 ist mit den Stirnkanten der Seitenwände in üblicher Weise verschweißt.

Die Deckplatte 30 ist mit einer mittleren Bohrung 35 (Fig. 7) versehen, in die ein Rohrstück 36 (Fig. 2) eingeschweißt ist, das die Behälteröffnung bildet. Diese Öffnung ist in üblicher Weise durch einen um das Gelenk 18 verschwenkbaren Deckel 19 verschließbar (Fig. 3).

Die Deckplatte mit dem nach oben weisenden U-förmigen Randprofil bildet eine Auffangwanne für neben die Einfüllöffnung gegossene Flüssigkeiten und erhöht damit die Sicherheit.

Die Eckbereiche des umlaufenden Randprofils 12 sind zusätzlich mit Ausnehmungen 20' versehen, die dem Einhängen von Kranhaken dienen.

Während der in den Fig. 1 bis 3 gezeigte Behälter der Lagerung und dem Transport flüssiger Abfallstoffe dient, ist der Behälter nach den Fig. 4 bis 6 zur Aufnahme pastöser Abfallstoffe bestimmt.

Der Behälter nach den Fig. 4 bis 6 weist in seinem unteren Bereich die grundsätzlich gleiche Ausgestaltung wie der Behälter nach den Fig. 1 bis 3 nur mit der Ausnahme auf, daß die Fußstücke 7 den Behälter durch einen entsprechenden Versatz der Abwinkelungen überragen. Dieses Überragen hat seinen Grund darin, daß der Behälter mit einer Deckelkonstruktion versehen ist, die es nicht gestattet, die Fußstücke 7 beim Stapeln auf den oberen Schenkel des Randprofils abzusetzen, wie unten noch erläutert wird.

Das obere Randprofil 20 ist mit beiden nach innen weisenden Schenkeln mit dem oberen Randbereich der Behälterwandungen in der Weise verschweißt, daß diese das Randprofil 20 noch um ein kurzes Stück überragen. Die oberen umlaufenden Schenkel des Randprofils 20 dienen als Auflage für den Deckel 21. Der Deckel 21 ist mit Widerlagern 22 für die Spannbügel von Spannverschlüssen 23 versehen.

Die nach innen weisenden Schenkel des Randprofils sind entsprechend den zylinderschalenförmig nach außen gewölbten Seitenwänden mit bogenförmigen Ausschnitten versehen.

Auf der Außenseite des Randprofils 20 sind weiterhin Haken 24 zum Einhängen von Plastiksäcken vorgesehen, die ein sauberes Entleeren der Behälter ermöglichen und eine Reinigung des Behälterinnern entbehrlich machen.

Auf die Eckbereiche des Randprofils 20 sind Winkelstücke 25 aufgeschweißt, von deren Schenkeln kurze Schenkel 26 nach innen hin abgewinkelt sind, die durch die Schweißnähte mit dem Randprofil 20 verbunden sind. Die Winkelstücke 25 sind mit eingeschweißten Blechen 27 versehen, die die unteren Stützflächen der gestapelten Behälter bilden.

Wie aus den Fig. 7 und 8 ersichtlich ist, wird das Behälteroberteil 16 aus dem in Fig. 7 gezeigten Zuschnitt dadurch gebildet, daß die Fortsätze 31 bis 34 der Deckplatte 30 um die Biegelinien 38, 39 nach innen hin rechtwinkelig abgewinkelt werden, so daß sie das aus Fig. 8 ersichtliche U-förmige Randprofil bilden. Die inneren Biegelinien 38 bilden die Kanten der Deckplatte 30. Die Eckausschnitte sind derart gewählt, daß die seitlichen Stirnkanten der abgewinkelten Fortsätze sich aneinanderfügen und miteinander zu dem umlaufenden U-förmigen Randprofil verschweißt werden können. Die Stirnkanten der breiteren Mittelstücke der Fortsätze sind mit halbkreisförmigen Ausnehmungen 40 versehen, die im verschweißten Zustand der Fortsätze die Öffnungen zum Anhängen der Kranhaken bilden.

Wie aus den Fig. 10 und 11 ersichtlich ist, besteht auch nach einer weiteren Ausführu'ngs- form das Bodenteil aus der Bodenplatte 41 mit dem einstückig mit diesem verbundenen U-förmigen Bodenprofil. Aus Fig. 16 ist der flachliegende Zuschnitt ersichtlich, bei dem die Bodenplatte 41 mit den Fortsätzen 42 bis 45 versehen ist. Die Fortsätze 42 bis 45 werden um die Biegelinien 47, 48 zu dem aus Fig. 11 ersichtlichen U-förmigen Grundrahmen abgekantet und die aufeinanderstoßenden seitlichen Stirnkanten der Fortsätze werden miteinander verschweißt. Der noch flachliegende Zuschnitt wird, wie aus Fig. 10 ersichtlich ist, in den Mittelteilen der Fortsätze mit rechteckigen gestanzten Durchbrüchen 49 versehen, die dem Einführen der Gabelstaplerzinken dienen.

Wie aus den Fig. 12 bis 14 ersichtlich ist, werden zwischen gegenüberliegenden Durchbrüchen 49 für Gabelstaplerzinken auf die Bodenplatte aussteifende Profile 50 geschweißt. Die Profile 50 weisen V-förmig abgewinkelte Randbereiche 51 auf, die mit der Bodenplatte verschweißt sind.

im Anschluß an die anderen paarweise gegenüberliegenden Durchbrüche ist die Bodenplatte 41 mit den Schenkeln U-förmig abgewinkelter Profilstücke 52 verschweißt.

Auf die Eckbereiche des U-förmigen Grundrahmens 46 sind als Fußstücke flache Rechteckprofile 53 geschweißt.

## Patentansprüche

1. Quaderförmiger stapelbarer Behälter, der unterhalb der Eckbereiche seiner Bodenplatte (2) mit Fußstücken (7) und oberhalb seines Deckels (30) mit mit den Fußstücken fluchtenden Aufnahmestücken (14) versehen ist, dadurch gekennzeichnet, daß die Bodenplatte (2) im Eckbereich gegenüberliegender Seiten einstückig mit um drei zu der Seitenkante parallelen und im Abstand voneinander angeordneten Biegelinien (4', 5', 6') nach innen um etwa jeweils 90° abgekanteten, die Fußstücke bildenden Fortsätzen versehen ist, daß mit den gegen die Bodenplatte (2) gerichteten Schenkeln (9) zu diesen parallele U- oder Kastenprofilstücke (10) verschweißt sind, die niedriger sind als diese und zusätzlich mit der Bodenplatte (2) verschweißt sind, daß mit den oberen Randbereichen der Seitenwände ein aussteifendes, umlaufendes, im Querschnitt U-förmiges Randprofil (12) verschweißt ist und daß auf die Eckbereiche dieses Randprofils dieses überragende, die Aufnahmestücke bildende Winkelstücke (14) geschweißt sind.

-2. Quaderförmiger stapelbarer Behälter, der unterhalb der Eckbereiche seiner Bodenplatte (41) mit Fußstücken und oberhalb seines Deckels mit mit den Fußstücken fluchtenden Aufnahmestücken (14) versehen ist, dadurch gekennzeichnet, daß die Bodenplatte (41) zur Bildung eines U-förmigen Bodenprofils mit über ihre Kanten hinausverlängerten lappenartigen Fortsätzen (42, 43, 44, 45) versehen ist, die durch rechtwinkelige Ausschnitte voneinander getrennt sind, so daß deren Längen den Längen der zugehörigen Kanten der Bodenplatte entsprechen, und die nach unten und innen um zu den Kanten parallele Linien (47, 48) rechtwinkelig abgebogen sind, daß in den Eckbereichen die Stirnkanten der entsprechend ausgeschnittenen Fortsätze miteinander verschweißt sind, daß mit den oberen Randbereichen der Seitenwände ein aussteifendes, umlaufendes, im Querschnitt U-förmiges Randprofil (12) verschweißt ist und daß auf die Eckbereiche dieses Randprofils diese überragende, die Aufnahmestücke bildende Winkelstücke (14) geschweißt sind.

3. Behälter nach Anspruch 1 oder 2, dadurch gekennzeichnet, daß das die oberen Randbereiche der Seitenwände (3, 4, 5, 6) aussteifende, U-förmige Randprofil (12) durch über die Kanten der Deckplatte (30) hinaus verlängerte lappenartige Fortsätze (31, 32, 33, 34) gebildet ist, die durch rechtwinkelige Ausschnitte voneinander getrennt sind, so daß deren Längen jeweils zugehörigen Längen der Kanten der Deckplatte (30) entsprechen, und die nach oben und innen um zu den Kanten parallele Linien (38, 39) rechtwinkelig abgebogen sind und daß in den Eckbereichen Stirnkanten der entsprechend ausgeschnittenen Fortsätze (31, 32, 33, 34) miteinander verschweißt sind.

4. Behälter nach Anspruch 1, dadurch gekennzeichnet, daß die ersten Abwinkelungen der Fortsätze leicht spitzwinkelig und die zweiten Abwinkelungen entsprechend stumpfwinkelig ausgeführt sind.

5. Behälter nach Anspruch 1 oder 2, dadurch gekennzeichnet, daß die das Randprofil (12) bildenden Blechstücke aus einem einstückigen Zuschnitt gebogen sind.

6. Behälter nach einem der Ansprüche 1, 2 oder 5, dadurch gekennzeichnet, daß der untere, nach innen gerichtete und auf den oberen Rändern der Seitenwände abgestützte Schenkel des Randprofils (12) mit diesen verschweißt ist.

7. Behälter nach einem der Ansprüche 1 oder 2, dadurch gekennzeichnet, daß beide Schenkel des umlaufenden U-förmigen Randprofils (12) mit dem Randbereich der Seitenwände verschweißt sind und der obere Schenkel des Randprofils (2) die Auflage für den Behälterdeckel bildet.

8. Behälter nach Anspruch 6, dadurch gekennzeichnet, daß die Winkelstücke (14) oberhalb des Deckels mit Aufnahmeplatten für die Fußstücke verschweißt sind.

9. Behälter nach einem der Ansprüche 1 bis 8, dadurch gekennzeichnet, daß die Seitenwände zylinderschalenförmig nach außen gewölbt sind.

10. Behälter nach Anspruch 2, dadurch gekennzeichnet, daß die außenliegenden ersten Abwinkelungen der lappenartigen Fortsätze mit rechteckigen Ausschnitten (49) zum Einführen von Gabelstaplerzinken versehen sind.

11. Behälter nach Anspruch 10, dadurch gekennzeichnet, daß der Behälterboden zwischen jeweils zwei paarweise einander gegenüberliegenden Ausschnitten (49) mit Verstärkungsblechen (50) versehen ist.

12. Behälter nach Anspruch 10 oder 11, dadurch gekennzeichnet, daß der Behälterboden

(41) im Anschluß an die anderen einander paarweise gegenüberliegenden Ausschnitte (49) mit U-förmig profilierten Führungsblechen (52) versehen ist, deren gegen den Behälterboden (41) gerichteten Schenkel mit diesem verschweißt sind.

13. Behälter nach einem der Ansprüche 10 bis 12, dadurch gekennzeichnet, daß in den Eckbereichen unter das Bodenprofil (46) Fußstücke bildende flache Rechteckprofilstücke (53) geschweißt sind.

## Claims

1. A parallelepipedic, stackable container, which is provided with foot elements (7) below the corner portions of its bottom plate (2) and above its cover (30) is provided with receiving elements (14), which are aligned with the foot elements, characterized in that the bottom plate (2) is provided adjacent to the corners of mutually opposite sides with extensions, which constitute the foot elements and are integrally angled inwardly through 90° about three spaced apart bend lines (4', 5', 6'), which are parallel to the side edge, channel- or box-section elements (10) are provided, which are parallel to and welded to those legs (9) which are directed towards the bottom plate (2), said channel or box-section elements are lower than said legs and are additionally welded to the bottom plate (2), a peripheral stiffening edge channel (12) is welded to the upper edge portions of the side walls, and angle elements (14) are provided, which constitute the receiving elements and are welded to edge portions of the edge channel and protrude above the latter.

2. A parallelepiped.ic, stackable container, which is provided with foot elements (7) below the corner portions of its bottom plate (4) and above its corner portions is provided with receiving elements (14), which are aligned with the foot elements, characterized in that the bottom plate (41) is provided with luglike extensions (42, 43, 44, 45), which extend beyond the edges of the bottom plate and are separated from each other by right-angled recesses, whereby a bottom channel is formed, said extensions are separated by right-angled recesses so that the lengths thereof correspond to the lengths of the associated edges of the bottom plates, and said extensions are bent downwardly and inwardly at right angles about lines (47, 48) which are parallel to the edges, the extensions are correspondingly cut out and their end edges are welded to each other in the corner portions, a peripheral stiffening edge channel (12) is welded to the upper edge portions of the side walls, and angle elements (14), which constitute the receiving elements, are welded to the corner portions of that edge channel and protrude above the same.

3. A container according to claim 1 or 2, characterized in that the edge channel (12) for stiffening the upper edge portions of the side walls (3, 4, 5, 6) is constituted by luglike extensions (31, 32, 33, 34), which are extended beyond the edges of the cover plate (30), said extensions are separated from each other by right-angled recesses so that the lengths thereof correspond to the lengths of the associated edges of the cover plate (30), said extensions are bent upwardly and inwardly at right angles about lines (38, 39), which are parallel to the edges, and end edges of the correspondingly recessed extensions (31, 32, 33, 34) are welded to each other in the corner portions.

4. A container according to claim 1, characterized in that the first angles of the extensions are slightly acute-angled and the second angles are correspondingly obtuse-angled.

5. A container according to claim 1 or 2, characterized in that the sheet metal elements which constitute the edge channel (12) are bent from an integral blank.

6. A container according to any of claims 1, 2 or 5, characterized in that the lower edge of the edge channel (12) is inwardly directed and is supported on and welded to the top edges of the side walls.

7. A container according to claim 1 or 2, characterized in that both legs of the peripheral edge channel are welded to the edge portion of the side walls and the top leg of the edge channel (12) constitutes the support for the container cover.

8. A container according to claim 6, characterized in that the angle elements (14) are welded above the cover to receiving plates for the foot elements.

9. A container according to any of claims 1 to 8, characterized in that the side walls are curved outwardly like parts of a cylinder.

10. A container according to claim 2, characterized in that the outer first angles of the luglike extensions are provided with right-angled recesses (49) for receiving tines of a fork lift truck.

11. A container according to claim 10, characterized in that the bottom of the container is provided with reinforcing plates (50) each of which is disposed between two mutually opposite recesses (49).

12. A container according to claim 10 or 11, characterized in that the bottom (41) of the container is provided with sheet metal edge channels (52) adjoining the mutually opposite recesses (49) of the other pair and have legs which are directed to and welded to the bottom (41) of the container.

13. A container according to any of claims 10 to 12, characterized in that flat box-section elements (53) are welded under the bottom channel (46) in the corner portions.

## Revendications

1. Conteneur destiné à être empilé en forme de parallélépipède qui au-dessous des zones de coin de sa plaque de fond (2) est pourvu de pieds (7) et au-dessus de son couvercle (30) est pourvu de pièces de réception (14) alignées sur les pieds, caractérisé en ce que la plaque de fond (2) est pourvue d'extensions à côté des coins de côtés réciproquement opposés, qui constituent les pieds et sont intégralement repliées vers l'intérieur d'environ 90° le long de trois lignes de courbure (4', 5', 6') disposées de manière espacée et parallèle au bord latéral recourbé, que des profilés en forme de U ou de caisson (10) sont soudés aux branches (9) orientées vers la plaque de fond (2) parallèlement aux branches, profilés qui sont plus bas que les branches et sont en plus soudés à la plaque de fond (2), qu'un profité de bord (12) à section en forme de U placé surtout le pourtour et renforçant la structure est soudé dans les zones supérieures des parois latérales et que sur les zones de coin de ce profilé de bord des équerres (14) formant les pièces de réception et dépassant le profilé sont soudées.

2. Conteneur destiné à être empilé en forme de parallélépipède qui au-dessous des zones de coin de sa plaque de fond (41) est pourvu de pieds et au-dessus de son couvercle est pourvu de pièces de réception (14) alignées sur les pieds, caractérisé en ce que la plaque de fond (41) est pourvue d'extensions (42,43,44,45) à la manière d'oreilles pour former un profilé de fond en forme de U et dépassant les arêtes de la plaque, extensions qui sont séparées par des découpes à angle droit de sorte que leur longueur corresponde à la longueur des arêtes correspondantes de la plaque de fond et sont recourbés vers le bas et vers l'intérieur à angle droit autour de lignes parallèles (47, 48) par rapport aux arêtes, que les arêtes des extrémités des extensions découpées ,en correspondance sont soudées entre elles dans les zones de coin, qu'avec les zones de bord supérieur des parois latérales un profilé de bord (12) est soudé sur tout le pourtour renforçant la structure et ayant une section en forme de U et que sur les zones de coin de ce profilé de bord des équerres (14) formant les pièces de réception et étant en saillie par rapport au profilé sont soudées.

3. Conteneur selon les revendications 1 ou 2, caractérisé en ce que le profilé de bord en forme de U (12) renforçant les zones de bord supérieur des parois latérales (3, 4, 5, 6) formé par des extensions (31, 32, 33, 34) à la manière d'oreilles prolongées au-delà des bords du couvercle (30) et séparées par des découpes à angle droit l'une de l'autre de sorte que leur longueur corresponde aux longueurs associées des bords du couvercle (30) et qui sont recourbées à angle droit vers le haut et vers le bas autour de lignes parallèles (38, 39) par rapport aux arêtes et que dans les zones de coin les arêtes d'extrémité des extensions découpées en correspondance (31, 32, 33, 34) sont soudées entre elles.

4. Conteneur selon la revendication 1, caracté- . risé en ce que les premiers angles des extensions sont légèrement aigus et que les deuxièmes angles sont exécutés en correspondance comme angles obtus.

5. Conteneur selon les revendications 1 ou 2, caractérisé en ce que les pièces de tôle formant le profilé de bord (12) sont courbées d'une seule pièce.

6. Conteneur selon l'une des revendications 1, 2 ou 5, caractérisé en ce que la branche inférieure du profilé de bord (12) est orientée vers l'intérieur et s'appuie sur les bords supérieurs des parois latérales, auxquels elle est soudée.

7. Conteneur selon l'une des revendications 1 ou 2, caractérisé en ce que les deux branches du profilé de bord (12) en forme de U s'étendant sur tout le pourtour sont soudées avec la zone du bord des parois latérales et que la branche supérieure du profilé de bord (12) forme l'appui pour le couvercle du conteneur.

8. Conteneur selon la revendication 6, caractérisé en ce que les équerres (14) au-dessus du couvercle sont soudées à des plaques d'appui pour les pieds.

9. Conteneur selon l'une des revendications 1 à 8, caractérisé en ce que les parois latérales sont bombées vers l'extérieur à la manière de coques de cylindre.

10. Conteneur selon la revendication 2, caractérisé en ce que les premiers angles extérieurs des extensions à la manière d'oreilles sont pourvus de découpes rectangulaires (49) pour insérer les fourches de chariots élévateurs.

11. Conteneur selon la revendication 10, caractérisé en ce que le fond du conteneur est pourvu de tôles de renforcement (50) entre des découpes (49) se faisant face et disposées par paires.

12. Conteneur selon les revendications 10 ou 11, caractérisé en ce que le fond du conteneur (41) est pourvu de tôles de guidage (52) profilées en forme de U disposées en juxtaposition aux autres découpes (49) se faisant face par paires, tôles de guidage dont les branches orientées vers le fond du conteneur (41) sont soudées à celui-ci.

13. Conteneur selon l'une des revendications 10 à 12, caractérisé en ce que dans les zones de coin sous le profilé de fond (46) des pièces de profilé rectangulaires (53) plates formant les pieds sont soudées.
